# EUROPÄISCHE PATENTSCHRIFT

(11) **EP 4 520 714 B1**
(45) Veröffentlichungstag und Bekanntmachung des Hinweises auf die Patenterteilung: **17.12.2025**
(21) Anmeldenummer: 24198065.5
(22) Anmeldetag: 03.09.2024
(51) Int. Cl.: B67D 7/02, B67D 3/00

(54) **ENTNAHMESYSTEM**
EXTRACTION SYSTEM
SYSTÈME DE PRÉLÈVEMENT

(30) Priorität: 11.09.2023 DE 102023124452
(43) Veröffentlichungstag der Anmeldung: 12.03.2025
(73) Patentinhaber: AS Strömungstechnik GmbH, 73760 Ostfildern (DE)
(72) Erfinder: Szeteli, Andreas, 70794 Filderstadt (DE); Fischer, Nico, 70197 Stuttgart (DE)
(74) Vertreter: Ruckh, Rainer Gerhard

(56) Entgegenhaltungen:
- WO-A1-2011/042314
- JP-B2- 5 276 129
- US-A1- 2011 265 896
- US-A1- 2023 160 621
- US-B2- 9 869 415

## Beschreibung

Die Erfindung betrifft ein Entnahmesystem gemäß dem Oberbegriff des Anspruchs 1.

Ein derartiges Entnahmesystem ist aus der DE 10 2021 116 140 bekannt. Dieses Entnahmesystem dient zum Befüllen und Entleeren von Behältern, insbesondere von Fässern, die mit flüssigen Chemikalien befüllt sind. Das Entnahmesystem umfasst einen Entnahmekopf, der an einem Tauchrohr eines Behälters befestigt werden kann. Mittels des Entnahmekopfs ist Flüssigkeit über das Tauchrohr aus dem Behälter entnehmbar oder Flüssigkeit dem Behälter zuführbar.

Der Entnahmekopf kann mittels einer Schraubverbindung am Tauchrohr befestigt werden. Zur Herstellung dieser Schraubverbindung weist das Tauchrohr ein Gewinde auf. Entsprechend weist der Entnahmekopf ein hierzu korrespondierendes Gegengewinde auf.

Ein Problem bei derartigen Schraubverbindungen besteht darin, dass dann, wenn das Gewinde mit einem zu hohen Anzugsmoment im Gegengewinde eingeschraubt wird, die Schraubverbindung so fest angezogen ist, dass ein Lösen der Schraubverbindung nur noch mit erhöhtem Aufwand möglich ist, da dann das Gewinde am Gegengewinde verkantet oder dort festgeklemmt ist.

Insbesondere dann, wenn das Gewinde und das Gegengewinde aus Kunststoff bestehen, kann ein zu hohes Anzugsdrehmoment zu Beschädigungen des Gewindes und des Gegengewindes führen.

Die US 2011 / 265 896 A1 betrifft ein Entnahmesystem zur Entnahme einer Flüssigkeit aus einer Flasche. Das Entnahmesystem umfasst eine obere Kappe, in der ein Tauchrohr gelagert ist. Weiterhin ist eine untere Kappe vorgesehen, die auf die Öffnung der Flasche aufsetzbar ist. Die obere Kappe ist geneigt zur unteren Kappe, so dass das Tauchrohr schräg zur Längsachse der Flasche bis in deren unteren Randbereich eingeführt werden kann.

Die WO 2011 / 042 314 A1 betrifft ein wasserführendes Haushaltsgerät, insbesondere Geschirrspülmaschine oder Waschmaschine, das mit zumindest einer, insbesondere flexiblen, Wasserleitung zur Zu- oder Ableitung von Wasser versehen ist, wobei die Wasserleitung an eine externe und/oder geräteseitige, mit einem Außengewinde versehene Anschlusseinheit anschließbar ist. Daran ist eine Verbindungseinheit mittels eines auf dem Gewinde der Anschlusseinheit (3) sicherbaren Gewindekörpers (5) halterbar ist, die so ausgebildet ist, dass das Anzugsmoment des Gewindekörpers (5) begrenzt ist.

Die US 2023 / 0 160 621 A1 betrifft einen Kühlschrank mit einer Wasserzuleitung mit einer Kupplung, die eine Überlastsicherung aufweist.

Die US 9 869 415 B2 betrifft eine Kupplungsvorrichtung mit einer Drehmomentsicherung.

Die JP 5 276 129 B2 betrifft einen Wasseranschluss mit Drehmomentsicherung. Der Erfindung liegt die Aufgabe zugrunde, Entnahmesysteme der eingangs genannten Art mit hoher Funktionalität und Funktionssicherheit bereitzustellen.

Zur Lösung dieser Aufgabe sind die Merkmale des unabhängigen Anspruchs vorgesehen. Vorteilhafte Ausführungsformen und zweckmäßige Weiterbildungen der Erfindung sind in den abhängigen Ansprüchen beschrieben.

Die Erfindung betrifft ein Entnahmesystem mit einem Entnahmekopf und wenigstens einem Behälter. Der Entnahmekopf ist mittels einer Schraubverbindung an einer Behälteröffnung des Behälters anschließbar, so dass ein Lagergut mittels des Entnahmekopfs aus dem Behälter entnehmbar oder diesem zuführbar ist. Am Entnahmekopf ist ein Betätigungsring vorhanden, wobei durch Drehen des Betätigungsrings in einer Anzugsrichtung die Schraubverbindung hergestellt wird. Durch Drehen des Betätigungsrings in einer Löserichtung wird die Schraubverbindung gelöst. Der Betätigungsring weist eine Überlastsicherung auf, mittels derer ein wirkendes Anzugsdrehmoment bei Herstellen der Schraubverbindung auf ein Grenzanzugsdrehmoment begrenzt ist.

Die erfindungsgemäße Überlastsicherung des Betätigungsrings verhindert überhöhte Anzugsdrehmomente bei Herstellen der Schraubverbindung zwischen dem Entnahmekopf und der Behälteröffnung des Behälters, da mit der Überlastsicherung selbsttätig das einwirkende Anzugsdrehmoment auf ein Grenzanzugsdrehmoment begrenzt wird.

Dies verhindert Überlastungen der Komponenten der Schraubverbindung, die zu Beeinträchtigungen oder Beschädigungen der Schraubverbindung führen könnten.

Dies ist insbesondere dann vorteilhaft, wenn die Komponenten der Schraubverbindung aus Kunststoff bestehen. Aus Kunststoff bestehende Komponenten der Schraubverbindung können relativ leicht verformt und damit beschädigt werden.

Derartige Beeinträchtigungen werden mit der erfindungsgemäßen Überlastsicherung sicher vermieden.

Vorteilhaft ist der Betätigungsring mit einem Gewinde verbunden. Durch Drehen des Betätigungsrings ist das Gewinde an einem Gegengewinde im Bereich der Behälteröffnung an- oder abschraubbar.

Das Gewinde und das Gegengewinde bestehen vorteilhaft, wie der Betätigungsring selbst, aus Kunststoff und können so rationell als Kunststoff-Spritzgussteile gefertigt werden.

Zweckmäßig ist das Gewinde ein Außengewinde und das Gegengewinde ein Innengewinde.

Je nach konstruktiver Ausgestaltung ist das Gegengewinde in der Behälteröffnung oder in einem in der Behälteröffnung gelagerten Tauchrohr vorhanden.

Gemäß einer vorteilhaften Ausführungsform weist der Betätigungsring einen Außenring und einen fest mit dem Gewinde verbundenen Innenring auf. Mittels der Überlastsicherung ausbildende Überlastelemente ist eine lösbare Kopplung des Außenrings und des Innenrings bewirkt.

Dabei liegt die äußere Mantelfläche des Innenrings dicht an der inneren Mantelfläche an, wobei der Außenring und der Innenring um eine gemeinsame Drehachse drehbar sind.

Die Mantelfläche des Innenrings und Außenrings liegen somit dicht und spielarm aneinander und können gegeneinander gedreht werden.

Durch die feste Verbindung zwischen dem Innenring und dem Gewinde wird bei einer Drehung des Innenrings das Gewinde mit diesem mitgedreht. Vorteilhaft bestehen der Innenring und das Gewinde aus einem Kunststoff-Spritzgussteil.

Die Funktionsweise der so ausgebildeten Überlastsicherung ist derart, dass Überlastelemente in einer Verriegelungsstellung eine Kopplung des Außenrings und des Innenrings bewirken, so dass bei Drehen des Außenrings der Innenring mitgedreht wird. Bei Erreichen eines Grenzanzugsdrehmoments bei Herstellen der Schraubverbindung werden die Überlastelemente selbsttätig in eine Lösestellung überführt, so dass bei Drehen des Außenrings in Anzugsrichtung der Innenring nicht mitgedreht wird.

In einem Anfangszustand befinden sich die Überlastelemente in ihren Verriegelungsstellungen, so dass eine feste Kopplung zwischen Außenring und Innenring vorhanden ist.

Dreht ein Benutzer den Außenring in Anzugsrichtung, wird der Innenring mitgedreht, wodurch das Gewinde am Betätigungsring in das Gegengewinde der Behälteröffnung oder des Tauchrohrs eingeschraubt wird. Dies erfolgt nur solange, bis das Grenzanzugsdrehmoment erreicht ist. Sobald das Grenzanzugsdrehmoment erreicht ist, werden die Überlastelemente selbsttätig, insbesondere durch eine mechanische Zwangsführung, in ihre Lösestellung überführt und der Außenring ist vom Innenring entkoppelt, so dass bei Drehen des Außenrings der Innenring nicht mitgedreht wird.

Soll die Schraubverbindung gelöst werden, werden bei Drehen des Betätigungsrings in Löserichtung die Überlastelemente selbsttätig aus der Lösestellung in die Verriegelungsstellung überführt.

Auch das Überführen der Überlastelemente aus der Lösestellung in der Verriegelungsstellung erfolgt mittels einer mechanischen Zwangsführung.

Der Innenring dreht sich dann mit dem Außenring wieder mit, so dass das Lösen der Schraubverbindung möglich ist.

Gemäß einer konstruktiv vorteilhaften Ausgestaltung weist jedes Überlastelement ein in einem in radialer Richtung verlaufenden, an der inneren Mantelfläche des Außenrings ausmündenden Hohlraum federnd gelagertes Verriegelungssegment, auf.

Entsprechend hierzu weist der Innenring mehrere in Umfangsrichtung in Abstand zueinander angeordnete, an dessen äußerer Mantelfläche ausmündende Aussparungen auf, wobei in der Verriegelungsstellung eines Überlastelements dessen Verriegelungssegment in eine der Aussparungen ragt.

Liegt ein Verriegelungssegment einer Aussparung gegenüber, wird das Verriegelungssegment mittels der Federkraft eines Federelements in die Aussparung geführt, wodurch eine feste Kopplung zwischen Außenring und Innenring bewirkt ist, d.h. bei Drehen des Außenrings wird der Innenring mitgedreht.

Demgegenüber liegt in der Lösestellung eines Überlastelements dessen Verriegelungssegment an der äußeren Mantelfläche des Innenrings an, wodurch das Verriegelungssegment vollständig in den Hohlraum eingefahren ist.

Dadurch, dass das Verriegelungssegment gegen die Mantelfläche des Innenrings, die zwischen zwei Aussparungen liegt, gedrückt wird, wird das Verriegelungssegment gegen die Federkraft des Federelements in den Hohlraum gedrückt. Dann ist der Außenring vom Innenring entkoppelt, so dass eine Drehung des Außenrings nicht auf den Innenring übertragen wird.

Mit dieser Konstruktion wird eine einfache mechanische Zwangsführung zur Kopplung und Entkopplung des Außenrings und des Innenrings bereitgestellt.

Gemäß einer geometrisch günstigen Ausgestaltung sind die Aussparungen identisch ausgebildet und in Umfangsrichtung des Innenrings äquidistant angeordnet.

Dabei ist die Anzahl der Aussparungen größer als die Anzahl der Überlastelemente, wobei die Anordnung der Überlastelemente am Außenring so an die Anordnung der Aussparungen am Innenring angepasst ist, dass bei einer Kopplung des Außenrings und des Innenrings die Verriegelungssegmente aller Überlastelement jeweils in eine der Aussparungen greifen.

Damit ist die Anordnung der Aussparungen im Innenring optimal an die Anzahl und Anordnung der Überlastelemente am Außenring angepasst.

Ein wesentlicher Aspekt für die Ausbildung der Überlastsicherung besteht darin, dass jede Aussparung von einer Wand begrenzt ist, wobei ein in Anzugsrichtung liegende Segment der Wand eine flachere Steigung aufweist als das in Löserichtung liegende Segment der Wand.

Dabei ist die Steigung des in Anzugsrichtung liegenden Segments der Wand so dimensioniert, dass bei Erreichen des Grenzanzugsdrehmoments das Verriegelungssegment über dieses Segment der Wand aus der Aussparung geführt wird.

Demgegenüber ist die Steigerung des in Löserichtung liegenden Segments der Aussparung so dimensioniert, dass das Verriegelungssegment bei Drehen des Betätigungsrings in Löserichtung in der Aussparung gehalten ist.

Durch diese unsymmetrische Ausbildung der Wand jeder Aussparung wird erreicht, dass sich das Verriegelungssegment bei Drehen des Betätigungsrings in Anzugsrichtung bei Erreichen des Grenzanzugsdrehmoments selbsttätig aus der Aussparung löst, da durch das wirkende Anzugsdrehmoment das Verriegelungssegment entlang dem Segment der Wand mit der flacheren Steigung aus der Aussparung gleitet.

Soll die Schraubverbindung gelöst werden, dreht sich zunächst der Außenring gegenüber dem Innenring, bis jedes Verriegelungssegment in eine Aussparung einrastet. Bei der weiteren Drehung des Außenrings in Löserichtung liegt jedes Verriegelungssegment an dem Wandsegment mit großer Steigung an und ist damit gegen ein Herauslösen aus der Aussparung gesichert. Damit dreht sich der Innenring mit dem Außenring mit und die Schraubverbindung wird gelöst.

Ein vorteilhafter Effekt der erfindungsgemäßen Überlastsicherung ist dadurch gegeben, dass das oder jedes Überlastelement, insbesondere jedes Verriegelungssegment bei Herausführung aus der Aussparung ein Klickgeräusch generiert.

Wird der Betätigungsring zur Herstellung der Schraubverbindung manuell von einem Benutzer gedreht, signalisiert ihm das Klickgeräusch, wann das Grenzanzugsdrehmoment erreicht ist, wodurch eine weiter erhöhte Funktionssicherheit gegeben ist.

Alternativ kann der Betätigungsring durch einen Roboter betätigt werden, insbesondere dann, wenn das gesamte Handling des Entnahmesystems automatisiert und robotergesteuert abläuft.

Die Erfindung wird im Folgenden anhand der Zeichnungen erläutert. Es zeigen:
- Figur 1:: Schematische Darstellung des erfindungsgemäßen Entnahmesystems.
- Figur 2:: Teildarstellung des Entnahmesystems gemäß Figur 1 mit einem ein Tauchrohr aufweisenden Behälter und einem Entnahmekopf.
- Figur 3:: Vergrößerte Teildarstellung der Anordnung gemäß Figur 2.
- Figur 4:: Einzeldarstellung eines Ausschnitts des Entnahmekopfs des Entnahmesystems gemäß Figur 1.
- Figur 5:: Perspektivische Darstellung des Betätigungsrings des Entnahmekopfs.
- Figur 6:: Schnittdarstellung des Entnahmekopfs.
- Figur 7:: Vergrößerte Teildarstellung der Anordnung gemäß Figur 6 mit einem Überlastelement
a) in einer Verriegelungsstellung.
b) in einer Lösestellung.

Figur 1 zeigt schematisch ein Ausführungsbeispiel des erfindungsgemäßen Entnahmesystems 1 für transportable Behälter 2, die insbesondere von Fässern, Flaschen oder dergleichen gebildet sein können. In dem jeweiligen Behälter 2 wird als Lagergut eine Flüssigkeit 3 gelagert. Bei in derartigen Behältern 2 gelagerten Flüssigkeiten 3 handelt es sich insbesondere um flüssige Spezialchemikalien.

Das Entnahmesystem 1 umfasst einen Entnahmekopf 4, das an einem Tauchrohr 5 befestigt werden kann. Das Tauchrohr 5 ist in einer Behälteröffnung 6 des Behälters 2 gelagert und so fest mit dem Behälter 2 verbunden. Die Längsachse des in den Innenraum des Behälters 2 ragenden Tauchrohrs 5 verläuft in vertikaler Richtung.

Der Entnahmekopf 4 dient zur Entnahme von Flüssigkeit 3 aus dem Behälter 2. Ebenso kann dieser zur Befüllung von Behältern 2 genutzt werden. Hierzu weist der Entnahmekopf 4 an seinem oberen Ende einen Flüssigkeitsanschluss 4a auf. An diesem Flüssigkeitsanschluss 4a wird eine Leitung 7 angeschlossen, die zu einer Pumpe 8 führt. Die Leitung 7 kann in Form eines Schlauchs ausgebildet sein. Die Pumpe 8 wird von einer nicht dargestellten Steuereinheit gesteuert.

Die Figuren 2 und 3 zeigen den Entnahmekopf 4 mit dem zugeordneten Behälter 2. Figur 4 zeigt eine Einzeldarstellung eines Ausschnitts des Entnahmekopfs 4.

Das Tauchrohr 5 weist einen hohlzylindrischen Rohrkörper 9 und ein Kopfteil 10 an der Oberseite des Rohrkörpers 9 auf (Figuren 2 und 3). Das Kopfteil 10 ist an der Behälteröffnung 6 an der Oberseite des Behälters 2 so gelagert, dass der Rohrkörper 9 in den Behälter 2 ragt. Das Tauchrohr 5 besteht aus Kunststoff.

Wie aus den Figuren 2 und 3 ersichtlich, weist das Kopfteil 10 eine Öffnung mit kreisförmigem Querschnitt auf, die an der Oberseite des Kopfteils 10 ausmündet. An der die Öffnung begrenzenden Innenwand ist als Anschlussmittel ein Innengewinde 11 vorgesehen. Das Anschlussmittel mit dem Innengewinde 11 besteht wie das restliche Tauchrohr 5 aus Kunststoff.

Der Entnahmekopf 4 weist, wie insbesondere aus den Figuren 2 und 4 ersichtlich, einen Grundkörper 4b auf, an dessen oberem Ende der Flüssigkeitsanschluss 4a vorgesehen ist. Vom Flüssigkeitsanschluss 4a führt ein nicht dargestellter im Inneren des Grundkörpers 4b verlaufender Flüssigkeitskanal, an den ein am unteren Ende des Grundkörpers 4b ausmündender rohrförmiger Ansatz 12 anschließt. Seitlich am Grundkörper 4b mündet ein Belüftungsanschluss 13 aus. Der Entnahmekopf 4 besteht aus Kunststoff.

Oberhalb des rohrförmigen Ansatzes 12, am unteren Rand des Grundkörpers 4b ist ein Anschlussmittel in Form eines Außengewindes 14 ausgebildet. Das Außengewinde 14 ist komplementär zum Innengewinde 11 des Tauchrohr 5 ausgebildet. Auch dieses Anschlussmittel mit dem Außengewinde 14 besteht aus Kunststoff.

Zum Herstellen und Lösen einer Schraubverbindung wird das Außengewinde 14 des Entnahmekopfs 4 in das Innengewinde 11 des Tauchrohrs 5 eingeschraubt.

Das Ein-Ausschrauben des Außengewindes 14 in das Innengewinde 11 erfolgt mittels eines Betätigungsrings 15 am Entnahmekopf 4, wobei der Betätigungsring 15 mit dem Außengewinde 14 gekoppelt ist.

Zur Herstellung der Schraubverbindung wird der Betätigungsring 15 in einer Anzugsrichtung gedreht. Zum Lösen der Schraubverbindung wird der Betätigungsring 15 entgegengesetzt in einer Löserichtung gedreht.

Der Betätigungsring 15 weist erfindungsgemäß eine Überlastsicherung auf, die bei Drehen des Betätigungsrings 15 und damit des Außengewindes 14 in Anzugsrichtung zur Herstellung der Schraubverbindung das Anzugsdrehmoment auf ein Grenzanzugsdrehmoment begrenzt, wodurch Beeinträchtigungen oder Beschädigungen der Komponenten der Schraubverbindung, insbesondere des Außengewindes 14 und Innengewindes 11, vermieden werden.

Darüber hinaus bewirken die Überlastsicherung bildenden Komponenten des Betätigungsrings 15 bei Erreichen des Grenzanzugsdrehmoments ein deutlich hörbares Klickgeräusch, wodurch ein Benutzer, der den Betätigungsring 15 manuell betätigt, eine hörbare Warnmeldung oder allgemein Information erhält, dass das Grenzanzugsdrehmoment erreicht ist.

Alternativ kann der Betätigungsring 15 auch mittels eines Roboters betätigt werden.

Die Figuren 5 und 6 zeigen den Betätigungsring 15 in einer Einzeldarstellung. Der Betätigungsring 15 besteht aus einem Außenring 16 und einem Innenring 17.

Der Außenring 16 und Innenring 17 sind konzentrisch zu einer Mittenachse A des Betätigungsrings 15 angeordnet und können um diese Drehachse gedreht werden. Die Mittenachse A verläuft senkrecht zur Zeichenebene von Figur 6.

Die Außenkontur des Innenrings 17, insbesondere dessen äußere Mantelfläche, ist an die Innenkontur, insbesondere die innere Mantelfläche des Außenrings 16 so angepasst, dass die äußere Mantelfläche des Innenrings 17 spielarm an der inneren Mantelfläche des Außenrings 16 anliegt, so dass der Innenring 17 gegenüber dem Außenring 16 drehbar ist.

Der Innenring 17 ist fest mit dem Außenring 16 verbunden, wobei vorteilhaft der Innenring 17 und der Außenring 16 aus einem Kunststoff-Spritzgussteil bestehen. Damit wird eine Drehbewegung des Innenrings 17 direkt auf das Außengewinde 14 übertragen.

Der Außenring 16 weist sechs in Umfangsrichtung äquidistant angeordnete Griffsegmente 18 auf, die über die äußere Mantelfläche des ringförmigen Grundkörpers 4b in radialer Richtung nach außen hervorstehen. Die Griffsegmente 18 weisen jeweils identische Außenkonturen auf. Ein Benutzer kann die Griffsegmente 18 einfach greifen und so den Betätigungsring 15 drehen.

In zwei gegenüberliegenden Griffsegmenten 18 ist jeweils ein in radialer Richtung verlaufender, an der inneren Mantelfläche des Außenrings 16 ausmündenden Hohlraum 19 vorhanden.

In diesem Hohlraum ist ein mittels eines Federelements 20 federnd gelagertes Verriegelungssegment 21 gelagert. Das Federelement 20 und das Verriegelungssegment 21 bilden ein Überlastelement, mit dem die Überlastsicherung ausgebildet wird.

Korrespondierend hierzu weist der Innenring 17 Aussparungen 22 auf, die an der äußeren Mantelfläche des Innenrings 17 ausmünden. Die Aussparungen 22 sind identisch ausgebildet und an die Form der Verriegelungssegmente 21 der Überlastelemente angepasst.

Im vorliegenden Fall sind sechs Aussparungen 22 vorgesehen, die äquidistant angeordnet sind, also jeweils um 60° versetzt zueinander angeordnet sind.

Die Aussparungen 22 sind asymmetrisch ausgebildet, wie Figur 6 und die vergrößerten Teildarstellungen der Figuren 7a und 7b zeigen.

Jede Aussparung 22 ist von einer vom Ringkörper des Innenrings 17 gebildeten Wand begrenzt. Das in Anzugsrichtung liegende Segment 23a der Wand weist eine flachere Steigung als das in Löserichtung liegende Segment 23b der Wand auf.

Dabei ist die Steigung des in Anzugsrichtung liegenden Segments 23a der Wand so dimensioniert, dass bei Erreichen des Grenzanzugsdrehmoments das Verriegelungssegment 21 über dieses Segment 23a der Wand aus der Aussparung 22 geführt wird.

Weiterhin ist die Steigerung des in Löserichtung liegenden Segments 23b der Aussparung 22 so dimensioniert, dass das Verriegelungssegment 21 bei Drehen des Betätigungsrings 15 in Löserichtung in der Aussparung 22 gehalten ist.

Die Funktionsweise der Überlastsicherung wird im Folgenden anhand der Figuren 5, 6, 7a und 7b erläutert.

In einer Anfangsstellung sind durch die Überlastelemente der Außenring 16 und der Innenring 17 gekoppelt, in dem, wie Figur 6 zeigt, die Verriegelungssegmente 21 der beiden Überlastelemente jeweils in eine Aussparung 22 des Innenrings 17 eingerastet sind. Die Federkräfte des jeweiligen Federelements 20 sorgen dafür, dass das Verriegelungssegment 21 über den Rand des Hohlraums ausgefahren ist und in die jeweilige Aussparung 22 ragt.

Wird dann der Betätigungsring 15 in Anzugsrichtung gedreht, in dem ein Benutzer oder ein Roboter den Außenring 16 an den Griffsegmenten 18 greift, wird der Innenring 17 mit dem Außenring 16 gedreht, so dass die Schraubverbindung gebildet wird.

Sobald bei Bilden der Schraubverbindung ein Grenzanzugsdrehmoment erreicht wird, übt das am Innengewinde 11 festgeschraubte Außengewinde 14 eine Gegenkraft gegen das weitere Anziehen des Betätigungsrings 15 aus, die dazu führt, dass die Verriegelungssegmente 21 aus der jeweiligen Aussparung 22 herausgeführt werden. Dies ist in Figur 7a mit dem Pfeil I veranschaulicht.

Die Steigerung des Segments 23a der die Aussparung 22 begrenzenden Wand ist hierzu entsprechend angepasst.

Bei Herauslösen des Verriegelungssegments 21 aus der Aussparung 22 entsteht ein hörbares Klickgeräusch, welches das Erreichen des Grenzanzugsdrehmoments signalisiert.

Nach Herauslösen jedes Verriegelungssegments 21 aus der jeweiligen Aussparung 22 liegt dieses, wie Figur 7b zeigt, an der äußeren Mantelfläche des Innenrings 17 an. Dadurch ist jedes Verriegelungssegment 21 vollständig in den jeweiligen Hohlraum 19 geschoben. Dadurch ist der Außenring 16 vom Innenring 17 entkoppelt, wodurch die Überlastsicherung bewirkt ist. Ein weiteres Drehen des Außenrings 16 wird nicht auf den Innenring 17 übertragen, wodurch verhindert wird, dass die Schraubverbindung größeren Anzugsdrehmoment als das Grenzanzugsdrehmoment ausgesetzt wird.

Wird anschließend die Schraubverbindung wieder gelöst, wird der Betätigungsring 15 in entgegengesetzter Richtung gedreht. Dabei werden zunächst die Verriegelungssegmente 21 wieder in die Aussparungen 22 geführt. Bei weiteren Drehen des Betätigungsrings 15 wird die Drehbewegung des Außenrings 16 auf den Innenring 17 übertragen, da dann die Verriegelungssegmente 21 aufgrund der steileren Steigungen der Segmente 23 der Wände sicher in den Aussparungen 22 gehalten werden.

### Bezugszeichenliste

- (1): Entnahmesystem
- (2): Behälter
- (3): Flüssigkeit
- (4): Entnahmekopf
- (4a): Flüssigkeitsanschluss
- (4b): Grundkörper
- (5): Tauchrohr
- (6): Behälteröffnung
- (7): Leitung
- (8): Pumpe
- (9): Rohrkörper
- (10): Kopfteil
- (11): Innengewinde
- (12): Ansatz
- (13): Belüftungsanschluss
- (14): Außengewinde
- (15): Betätigungsring
- (16): Außenring
- (17): Innenring
- (18): Griffsegment
- (19): Hohlraum
- (20): Federelement
- (21): Verriegelungssegment
- (22): Aussparung
- (23): Segment
- (23a): Segment (in Auszugsrichtung)
- (23b): Segment (in Löserichtung)

- (A): Mittenachse

## Patentansprüche

1. Entnahmesystem (1) mit einem Entnahmekopf (4) und wenigstens einem Behälter (2), wobei der Entnahmekopf (4) mittels einer Schraubverbindung an einer Behälteröffnung (6) des Behälters (2) anschließbar ist, so dass ein Lagergut mittels des Entnahmekopfs (4) aus dem Behälter (2) entnehmbar oder diesem zuführbar ist, wobei
am Entnahmekopf (4) ein Betätigungsring (15) vorhanden ist, wobei durch Drehen des Betätigungsrings (15) in einer Anzugsrichtung die Schraubverbindung hergestellt wird, und wobei durch Drehen des Betätigungsrings (15) in einer Löserichtung die Schraubverbindung gelöst wird, **dadurch gekennzeichnet, dass** der Betätigungsring (15) eine Überlastsicherung aufweist, mittels derer ein wirkendes Anzugsdrehmoment bei Herstellen der Schraubverbindung auf ein Grenzanzugsdrehmoment begrenzt ist.

2. Entnahmesystem (1) nach Anspruch 1, **dadurch gekennzeichnet, dass** der Betätigungsring (15) mit einem Gewinde verbunden ist, und dass durch Drehen des Betätigungsrings (15) das Gewinde an einem Gegengewinde im Bereich der Behälteröffnung (6) an- oder abschraubbar ist.

3. Entnahmesystem (1) nach Anspruch 2, **dadurch gekennzeichnet, dass** das Gegengewinde in der Behälteröffnung (6) oder in einem in der Behälteröffnung (6) gelagerten Tauchrohr (5) vorhanden ist.

4. Entnahmesystem (1) nach einem der Ansprüche 2 oder 3, **dadurch gekennzeichnet, dass** das Gewinde ein Außengewinde (14) und das Gegengewinde ein Innengewinde (11) ist.

5. Entnahmesystem (1) nach einem der Ansprüche 2 bis 4, **dadurch gekennzeichnet, dass** der Betätigungsring (15) einen Außenring (16) und einen fest mit dem Gewinde verbundenen Innenring (17) aufweist, wobei die Überlastsicherung ausbildende Überlastelemente vorhanden sind, mittels derer eine lösbare Kopplung des Außenrings (16) und des Innenrings (17) bewirkt ist.

6. Entnahmesystem (1) nach Anspruch 5, **dadurch gekennzeichnet, dass** die äußere Mantelfläche des Innenrings (17) dicht an der inneren Mantelfläche anliegt, wobei der Außenring (16) und der Innenring (17) um eine gemeinsame Drehachse drehbar sind.

7. Entnahmesystem (1) nach einem der Ansprüche 5 oder 6, **dadurch gekennzeichnet, dass** die Überlastelemente in einer Verriegelungsstellung eine Kopplung des Außenrings (16) und des Innenrings (17) bewirken, so dass bei Drehen des Außenrings (16) der Innenring (17) mitgedreht wird, und dass bei Erreichen eines Grenzanzugsdrehmoments bei Herstellen der Schraubverbindung die Überlastelemente selbsttätig in eine Lösestellung überführt sind, so dass bei Drehen des Außenrings (16) in Anzugsrichtung der Innenring (17) nicht mitgedreht wird.

8. Entnahmesystem (1) nach Anspruch 7, **dadurch gekennzeichnet, dass** bei Drehen des Betätigungsrings (15) in Löserichtung die Überlastelemente selbsttätig aus der Lösestellung in die Verriegelungsstellung überführt werden.

9. Entnahmesystem (1) nach einem der Ansprüche 5 bis 8, **dadurch gekennzeichnet, dass** jedes Überlastelement ein in einem in radialer Richtung verlaufenden, an der inneren Mantelfläche des Außenrings (16) ausmündenden Hohlraum (19) federnd gelagertes Verriegelungssegment (21), aufweist.

10. Entnahmesystem (1) nach Anspruch 9, **dadurch gekennzeichnet, dass** der Innenring (17) mehrere in Umfangsrichtung in Abstand zueinander angeordnete, an dessen äußerer Mantelfläche ausmündende Aussparungen 22 aufweist, wobei in der Verriegelungsstellung eines Überlastelements dessen Verriegelungssegment (21) in eine der Aussparungen (22) ragt, und dass in der Lösestellung eines Überlastelements dessen Verriegelungssegment (21) an der äußeren Mantelfläche des Innenrings (17) anliegt, wodurch das Verriegelungssegment (21) vollständig in den Hohlraum (19) eingefahren ist.

11. Entnahmesystem (1) nach Anspruch 10, **dadurch gekennzeichnet, dass** die Aussparungen (22) identisch ausgebildet und in Umfangsrichtung des Innenrings (17) äquidistant angeordnet sind, und/oder dass die Anzahl der Aussparungen (22) größer ist als die Anzahl der Überlastelemente, wobei die Anordnung der Überlastelemente am Außenring (16) so an die Anordnung der Aussparungen (22) am Innenring (17) angepasst ist, dass bei einer Kopplung des Außenrings (16) und des Innenrings (17) die Verriegelungssegmente (21) aller Überlastelemente jeweils in eine der Aussparungen (22) greifen.

12. Entnahmesystem (1) nach einem der Ansprüche 10 oder 11, **dadurch gekennzeichnet, dass** jede Aussparung (22) von einer Wand begrenzt ist, wobei ein in Anzugsrichtung liegendes Segment (23a) der Wand eine flachere Steigung aufweist als das in Löserichtung liegende Segment (23b) der Wand.

13. Entnahmesystem (1) nach Anspruch 12, **dadurch gekennzeichnet, dass** die Steigung des in Anzugsrichtung liegenden Segments (23a) der Wand so dimensioniert ist, dass bei Erreichen des Grenzanzugsdrehmoments das Verriegelungssegment (21) über dieses Segment (23a) der Wand aus der Aussparung (22) geführt wird, und dass die Steigerung des in Löserichtung liegenden Segments (23b) der Aussparung (22) so dimensioniert ist, dass das Verriegelungssegment (21) bei Drehen des Betätigungsrings (15) in Löserichtung in der Aussparung (22) gehalten ist.

14. Entnahmesystem (1) nach einem der Ansprüche 1 bis 13, **dadurch gekennzeichnet, dass** bei Ansprechen der Überlastsicherung ein Klickgeräusch generiert wird.

15. Entnahmesystem (1) nach einem der Ansprüche 2 bis 14, **dadurch gekennzeichnet, dass** der Betätigungsring (15), das Gewinde und das Gegengewinde aus Kunststoff bestehen.

## Claims

1. Extraction system (1) with an extraction head (4) and at least one container (2), wherein the extraction head (4) can be connected to a container opening (6) of the container (2) by means of a screw connection, so that a stored item can be removed from or fed into the container (2) by means of the extraction head (4), wherein
an actuating ring (15) is provided on the extraction head (4), wherein the screw connection is established by turning the actuating ring (15) in a tightening direction, and wherein the screw connection is loosened by turning the actuating ring (15) in a loosening direction, **characterised in that** the actuating ring (15) has an overload protection device by means of which an effective tightening torque is limited to a limit tightening torque when the screw connection is established.

2. Extraction system (1) according to claim 1, **characterised in that** the actuating ring (15) is connected to a thread, and that by turning the actuating ring (15), the thread can be screwed onto or unscrewed from a counter-thread in the area of the container opening (6).

3. Extraction system (1) according to claim 2, **characterised in that** the counter-thread is present in the container opening (6) or in an immersion tube (5) mounted in the container opening (6).

4. Extraction system (1) according to one of claims 2 or 3, **characterised in that** the thread is an external thread (14) and the counter-thread is an internal thread (11).

5. Extraction system (1) according to one of claims 2 to 4, **characterised in that** the actuating ring (15) has an outer ring (16) and an inner ring (17) firmly connected to the thread, wherein overload elements forming the overload protection are provided, by means of which a releasable coupling of the outer ring (16) and the inner ring (17) is carried out.

6. Extraction system (1) according to claim 5, **characterised in that** the outer surface of the inner ring (17) fits tightly against the inner surface, whereby the outer ring (16) and the inner ring (17) can rotate about a common axis of rotation.

7. Extraction system (1) according to one of claims 5 or 6, **characterised in that** the overload elements cause the outer ring (16) and the inner ring (17) to be coupled in a locking position, so that when the outer ring (16) is rotated, the inner ring (17) is rotated with it, and that when a limit tightening torque is reached during the establishment of the screw connection, the overload elements are automatically moved into a release position so that when the outer ring (16) is rotated in the tightening direction, the inner ring (17) is not rotated with it.

8. Extraction system (1) according to claim 7, **characterised in that** when the actuating ring (15) is turned in the release direction, the overload elements are automatically moved from the release position to the locking position.

9. Extraction system (1) according to one of claims 5 to 8, **characterised in that** each overload element has a locking segment (21) spring-mounted in a cavity (19) extending in the radial direction and opening onto the inner surface of the outer ring (16).

10. Extraction system (1) according to claim 9, **characterised in that** the inner ring (17) has a plurality of recesses (22) arranged at a distance from one another in the circumferential direction and opening onto its outer surface, wherein, in the locked position of an overload element, its locking segment (21) protrudes into one of the recesses (22), and that in the release position of an overload element, its locking segment (21) rests against the outer surface of the inner ring (17), whereby the locking segment (21) is completely retracted into the cavity (19).

11. Extraction system (1) according to claim 10, **characterised in that** the recesses (22) are identical in design and are arranged equidistantly in the circumferential direction of the inner ring (17), and/or **in that** the number of recesses (22) is greater than the number of overload elements, whereby the arrangement of the overload elements on the outer ring (16) is adapted to the arrangement of the recesses (22) on the inner ring (17) in such a way that, when the outer ring (16) and the inner ring (17) are coupled, the locking segments (21) of all overload elements engage in one of the recesses (22) in each case.

12. Extraction system (1) according to one of claims 10 or 11, **characterised in that** each recess (22) is bounded by a wall, wherein a segment (23a) of the wall lying in the tightening direction has a shallower slope than the segment (23b) of the wall lying in the loosening direction.

13. Extraction system (1) according to claim 12, **characterised in that** the gradient of the segment (23a) of the wall lying in the tightening direction is dimensioned such that, when the limit tightening torque is reached, the locking segment (21) is guided out of the recess (22) via this segment (23a) of the wall, and that the increase in the slope of the segment (23b) of the recess (22) lying in the release direction is dimensioned such that the locking segment (21) is held in the recess (22) when the actuating ring (15) is turned in the release direction.

14. Extraction system (1) according to one of claims 1 to 13, **characterised in that** a clicking noise is generated when the overload protection is activated.

15. Extraction system (1) according to one of claims 2 to 14, **characterised in that** the actuating ring (15), the thread and the counter-thread are made of plastic.

## Revendications

1. Système de prélèvement (1) comprenant une tête de prélèvement (4) et au moins un récipient (2), la tête de prélèvement (4) pouvant être raccordée à une ouverture (6) du récipient (2) au moyen d'un raccord vissé, de sorte qu'un produit stocké peut être prélevé du récipient (2) ou acheminé vers celui-ci à l'aide de la tête de prélèvement (4),
la tête de prélèvement (4) comporte une bague d'actionnement (15), le raccord vissé étant établi en tournant la bague d'actionnement (15) dans un sens de serrage, et le raccord vissé étant desserré en tournant la bague d'actionnement (15) dans un sens de desserrage, **caractérisé en ce que** la bague d'actionnement (15) comporte un dispositif de sécurité contre les surcharges, au moyen duquel un couple de serrage agissant lors de l'établissement de la liaison vissée est limité à un couple de serrage limite.

2. Système de prélèvement (1) selon la revendication 1, **caractérisé en ce que** la bague d'actionnement (15) est reliée à un filetage et **en ce que** la rotation de la bague d'actionnement (15) permet de visser ou de dévisser le filetage sur un contre-filetage dans la zone de l'ouverture du récipient (6).

3. Système de prélèvement (1) selon la revendication 2, **caractérisé en ce que** le contre-filetage est présent dans l'ouverture du récipient (6) ou dans un tube plongeur (5) logé dans l'ouverture du récipient (6).

4. Système de prélèvement (1) selon l'une des revendications 2 ou 3, **caractérisé en ce que** le filetage est un filetage extérieur (14) et le contre-filetage est un filetage intérieur (11).

5. Système de prélèvement (1) selon l'une des revendications 2 à 4, **caractérisé en ce que** la bague d'actionnement (15) comporte une bague extérieure (16) et une bague intérieure (17) reliée de manière fixe au filetage, des éléments de surcharge formant un dispositif de sécurité contre les surcharges étant présents, au moyen desquels un couplage amovible de la bague extérieure (16) et de la bague intérieure (17) est réalisé.

6. Système de prélèvement (1) selon la revendication 5, **caractérisé en ce que** la surface d'enveloppe extérieure de la bague intérieure (17) repose étroitement contre la surface d'enveloppe intérieure, la bague extérieure (16) et la bague intérieure (17) pouvant tourner autour d'un axe de rotation commun.

7. Système de prélèvement (1) selon l'une des revendications 5 ou 6, **caractérisé en ce que** les éléments de surcharge provoquent, dans une position de verrouillage, un couplage de la bague extérieure (16) et de la bague intérieure (17), de sorte que lorsque la bague extérieure (16) tourne, la bague intérieure (17) tourne également, et que, lorsqu'un couple de serrage limite est atteint lors de la réalisation de la liaison vissée, les éléments de surcharge sont automatiquement amenés dans une position de desserrage, de sorte que, lorsque la bague extérieure (16) tourne dans le sens du serrage, la bague intérieure (17) ne tourne pas avec elle.

8. Système de prélèvement (1) selon la revendication 7, **caractérisé en ce que**, lorsque la bague d'actionnement (15) est tournée dans le sens du desserrage, les éléments de surcharge passent automatiquement de la position de desserrage à la position de verrouillage.

9. Système de prélèvement (1) selon l'une des revendications 5 à 8, **caractérisé en ce que** chaque élément de surcharge comporte un segment de verrouillage (21) monté de manière élastique dans une cavité (19) s'étendant dans le sens radial et débouchant sur la surface d'enveloppe intérieure de la bague extérieure (16).

10. Système de prélèvement (1) selon la revendication 9, **caractérisé en ce que** la bague intérieure (17) comporte plusieurs évidements (22) espacés les uns des autres dans le sens circonférentiel et débouchant sur sa surface enveloppe extérieure, le segment de verrouillage (21) d'un élément de surcharge faisant saillie dans l'un des évidements (22) lorsque cet élément est en position de verrouillage et que, dans la position de déverrouillage d'un élément de surcharge, son segment de verrouillage (21) repose contre la surface d'enveloppe extérieure de la bague intérieure (17), le segment de verrouillage (21) étant ainsi complètement rentré dans la cavité (19).

11. Système de prélèvement (1) selon la revendication 10, **caractérisé en ce que** les évidements (22) sont de conception identique et sont disposés de manière équidistante dans le sens circonférentiel de la bague intérieure (17), et/ou **en ce que** le nombre d'évidements (22) est supérieur au nombre d'éléments de surcharge, la disposition des éléments de surcharge sur la bague extérieure (16) est adapté à la disposition des évidements (22) sur la bague intérieure (17) de telle sorte que, lors d'un couplage de la bague extérieure (16) et de la bague intérieure (17), les segments de verrouillage (21) de tous les éléments de surcharge s'engagent respectivement dans l'un des évidements (22).

12. Système de prélèvement (1) selon l'une des revendications 10 ou 11, **caractérisé en ce que** chaque évidement (22) est délimité par une paroi, un segment (23a) de la paroi situé dans le sens de serrage présentant une pente plus faible que le segment (23b) de la paroi situé dans le sens de desserrage.

13. Système de prélèvement (1) selon la revendication 12, **caractérisé en ce que** la pente du segment (23a) de la paroi situé dans le sens de serrage est dimensionnée de telle sorte que, lorsque le couple de serrage limite est atteint, le segment de verrouillage (21) est guidé hors de l'évidement (22) par l'intermédiaire de ce segment (23a) de la paroi, et **en ce que** l'augmentation de la pente du segment (23b) de l'évidement (22) situé dans le sens du desserrage est dimensionnée de telle sorte que le segment de verrouillage (21) est maintenu dans l'évidement (22) lorsque la bague d'actionnement (15) est tournée dans le sens du desserrage.

14. Système de prélèvement (1) selon l'une des revendications 1 à 13, **caractérisé en ce qu'**un clic est généré lorsque le dispositif de sécurité contre les surcharges se déclenche.

15. Système de prélèvement (1) selon l'une des revendications 2 à 14, **caractérisé en ce que** la bague d'actionnement (15), le filetage et le contre-filetage sont en plastique.
